# FASCICULE DE BREVET EUROPEEN

(11) **EP 2 191 934 B1**
(45) Date de publication et mention de la délivrance du brevet: **26.10.2011**
(21) Numéro de dépôt: 09305936.8
(22) Date de dépôt: 02.10.2009
(51) Int. Cl.: B24B 7/18, B25H 1/00

(54) **Structure roulante pour une ponçeuse à bras autorisant un travail au sol, sur les murs et plinthes avec dispositif d'orientation et de stockage de la ponçeuse**
Verfahrbares Gerät für eine an einem Arm angebrachte Schleifmaschine zur Arbeit am Boden, an Wänden und Sockeln, mit einer Vorrichtung zur Ausrichtung und Ablage der Schleifmaschine
Movable structure for a grinding machine mounted on an arm for working on floors, walls and plinths with a device for governing and storing the grinding machine

(30) Priorité: 27.11.2008 FR 0858038
(43) Date de publication de la demande: 02.06.2010
(73) Titulaire: M.B.H. Developpement, 42640 Saint Romain la Motte (FR)
(72) Inventeur: Bottazzi, Marc, 42120 Saint Vincent de Boisset (FR)
(74) Mandataire: Dupuis, François

(56) Documents cités:
- EP-A- 1 702 549
- EP-A- 1 800 796
- WO-A-2005/011915

## Description

L'invention se rattache au secteur technique des équipements de matériels roulants récepteurs de ponceuses à bras pour effectuer des opérations de ponçage sur les murs, au sol.

Le demandeur a déjà développé de nombreuses innovations pour faciliter la manipulation des ponceuses à bras par un opérateur. Ces ponceuses à bras sont lourdes à manipuler par l'opérateur d'autant que les travaux de ponçage et surfaçage concernent aussi bien les murs que les sols. La manipulation d'une ponceuse à bras s'effectue par des mouvements amples de balayage d'une large surface. Les temps opératoires dépendent de la surface à poncer et peuvent être conséquents dans une journée si on additionne les temps opératoires à chaque fois. Il y a donc une fatigue induite de l'opérateur qui peut générer des qualités de travail plus ou moins satisfaisantes.

Des améliorations importantes ont été apportées par le demandeur dans le sens qu'il a déjà proposé une structure roulante décrite dans le brevet FR 2.894.860. Le demandeur a ainsi proposé une structure roulante équipée d'un système d'aspiration des déchets avec un portique support d'une ponceuse à bras pour faire des travaux au plafond et un portique support d'une seconde ponceuse à bras pour travailler sur les parois verticales du type murs, panneaux et similaires. Cela a été décrit dans la demande de brevet FR 08.51609.

Ces structures roulantes sont exploitées par le demandeur de manière satisfaisante répondant aux besoins des opérateurs. A partir dudit art antérieur, les structures roulantes support de ponceuses à bras peuvent être aménagées et proposées à la demande en étant plus ou moins sophistiquées en introduisant des accessoires complémentaires du type aspirateurs de poussière en créant ainsi une unité autonome.

Dans un souci de confort et de pratique d'utilisation, la demande de brevet FR 08.51609 prévoit le positionnement de deux ponceuses à bras dans les conditions et fonctions évoquées précédemment.

La solution proposée dans cette demande par le demandeur est intéressante mais ne répond que partiellement au problème posé résultant de la manipulation des ponceuses à bras. Le coût du chariot constituant la structure roulante reste élevé avec le double support de ponceuses et la présence de deux ponceuses à bras si l'on veut éviter les manipulations trop nombreuses des ponceuses sur un chantier, d'où aussi un surcoût.

La démarche du demandeur a donc été de simplifier la structure roulante en l'agençant pour autoriser le positionnement d'une seule ponceuse à bras, celle-ci étant apte à intervenir aussi bien pour des travaux au mur que sur le sol et des plinthes.

La solution apportée est définie dans la revendication 1. Elle répond à l'objectif recherché par une conception simple et très pratique qui permet à l'opérateur, à partir de la structure roulante, de travailler sur les murs, sur le sol et sur les plinthes sans avoir la nécessité de porter lui-même la ponceuse à bras et aussi de pouvoir libérer ladite ponceuse à bras pour des travaux à exécuter au plafond ou à certaines hauteurs de murs.

Selon une première caractéristique, la structure roulante pour ponceuse à bras autorisant un travail au sol, sur les murs et plinthes, est remarquable en ce qu'elle comprend un châssis comprenant, dans sa partie médiane, un portique vertical prolongé à l'arrière par un plateau support horizontal récepteur d'accessoires et d'un profilé de manutention, et autorisant, à l'avant du portique, le rangement et le stockage vertical d'une ponceuse à bras, et en ce que la structure roulante reçoit, à partir dudit portique, un dispositif susceptible de recevoir, d'orienter et de positionner ladite ponceuse à bras équipée d'un cadre entourant son corps et d'un moyen de prise de la ponceuse assujetti audit dispositif, ledit dispositif autorisant la mise en position de la ponceuse à bras dans des positions pour le ponçage et surfaçage de sols, pour le ponçage et surfaçage de plinthes et parois de murs, et son stockage à la verticale et autorisant l'enlèvement de la ponceuse à bras.

Ces caractéristiques et d'autres encore ressortiront bien de la suite de la description.
- La figure 1 est une vue à caractère schématique de la structure roulante équipée d'un dispositif à orientation de la ponceuse à bras selon l'invention. Dans cette représentation, la ponceuse à bras effectue une opération de ponçage et surfaçage au sol.
- La figure 2 est une vue de la structure roulante avec positionnement de la ponceuse à bras pour effectuer des travaux de ponçage sur des parois verticales du type murs et plinthes. En zoom, on a représenté une vue partielle du dispositif support et d'orientation de la ponceuse.
- La figure 3 est une vue complémentaire aux figures 1 et 2 selon laquelle la ponceuse à bras a été enlevée pour effectuer des travaux de ponçage et de surfaçage sur des parois murales.
- La figure 4 est une vue complémentaire aux figures 1 et 2, le dispositif de l'invention permettant aussi le stockage à la verticale de la ponceuse à bras en phase de non sollicitation.
- La figure 5 est une vue partielle à grande échelle illustrant le dispositif d'orientation et de tenue en vue du stockage de la ponceuse à bras, ladite ponceuse n'étant pas illustrée.
- La figure 6 illustre une vue de dessus l'orientation angulaire et son amplitude de travail à l'horizontal donnée à la ponceuse à bras sur le dispositif support de l'invention par rapport à un plan au sol.
- La figure 7 est une vue à caractère schématique illustrant les possibilités d'aménagement à l'arrière de la structure support.

Afin de rendre plus concret l'objet de l'invention, on le décrit maintenant d'une manière non limitative illustrée aux figures des dessins.

La structure roulante est référencée dans son ensemble par (SR) et comprend un châssis (1) monté sur des roues (2) en présentant, dans sa partie arrière, un profilé (3) en U dont la partie médiane (3a) constitue la partie de préhension par l'opérateur. Lesdites roues peuvent être directrices à l'avant et/ou à l'arrière de la structure roulante. La partie de préhension (3) peut être réalisée en deux parties sur ses côtés pour être repliable et faciliter le stockage de la structure roulante. Ce châssis est, par exemple, réalisé à partir de profilés assemblés par mécano soudure ou autre. Ce châssis comprend, dans sa partie sensiblement médiane, un portique (1a) vertical profilé en U. A l'avant de ce portique, dans une mise en oeuvre non limitative, sont disposés des longerons (1b) parallèles et espacés dont les extrémités sont agencés pour recevoir les moyens de roulement (2a). Lesdits longerons (1b) sont espacés entre eux pour définir un volume (V1) autorisant le passage d'une ponceuse à bras (P) de type connu et, par exemple, celle commercialisée par le demandeur. Des entretoises (1c) de rigidification peuvent être disposées entre la face plane supérieure desdits longerons et la face avant du portique. De manière plus générale, à l'avant du portique est disposée la ponceuse à bras en situation de stockage comme exposé ci-après. A l'arrière, le châssis présente un plateau support (1d) horizontal susceptible d'autoriser la réception d'accessoires du type un bloc aspirateur (4) par exemple. A l'arrière, se trouve ensuite le profilé (3) servant à la manutention du chariot.

Selon l'invention, la structure roulante (SR) reçoit, à partir du portique (1a), un dispositif (D) susceptible de recevoir, d'orienter et de positionner la ponceuse à bras (P) équipée, à cet effet, d'un cadre (5) tubulaire spécifique entourant le corps de la ponceuse, et d'un moyen de prise (6) de la ponceuse assujetti audit dispositif, le dispositif autorisant la mise en position de la ponceuse à bras dans des positions pour le ponçage et surfaçage de sols, pour le ponçage et surfaçage de plinthes et parois de murs, en autorisant son stockage à la verticale, et autorisant l'enlèvement de la ponceuse à bras pour d'autres tâches.

Plus particulièrement, en se référant à la figure 5, le dispositif (D) comprend une plateforme (7) horizontale disposée en bout d'extrémité d'un tube (8) disposé et guidé tournant par des bagues dans un manchon (9) disposé verticalement contre la face avant du portique (1a). La plateforme (7) reçoit une forme en chape (7a) autorisant l'articulation, par un axe de rotation (9a), d'un socle (10) sur lequel est fixé, par soudage ou autrement, une plaque (11) support de l'extrémité (6a) du moyen de prise (6) de la ponceuse à bras. Ledit tube est orientable dans son manchon dans le plan horizontal, et le moyen de prise (6) est apte à basculer par l'effet charnière donné entre le socle (10) et la plateforme (7) précités. Le moyen de prise (6) a une configuration sensiblement en « S allongé » pour permettre un déport de la ponceuse à bras qui va être fixée à son autre extrémité (6b) par le biais d'un boîtier de liaison (12) décrit dans le brevet FR 2.882.950. Ce boîtier connu en soi comprend deux parties articulées et assemblées par des moyens de liaison en faisant apparaître deux zones parallèles de fixation, d'une part de l'extrémité au moyen de prise (6) et, d'autre part, du corps de la ponceuse à bras. Des moyens de serrage et verrouillage non représentés assurent la liaison. Dans le cas de la fixation du moyen de prise (6), il est prévu que le boîtier récepteur de la ponceuse à bras puisse lui-même être orienté angulairement à 90°.

Selon une autre disposition importante, la plaque support (11) de liaison et de fixation du moyen de prise (6) déborde latéralement assez largement pour constituer des plans d'appui opposés contre lesquels viennent en butée les parties longitudinales (5a) du cadre (5) entourant la ponceuse dans certaines conditions de réalisation, après basculement à 90°, soit à droite, soit à gauche.

Par ailleurs, selon une autre disposition, l'articulation du socle (10) par rapport à la plateforme (7) à travers la chape (7a) est limitée angulairement selon une angulation de l'ordre de 90 à 110°. En situation relevée, le socle se trouve donc dans une position sensiblement à la verticale ou en oblique.

Le cadre (5) protecteur du corps de la ponceuse est, par exemple, établi selon un profilé tubulaire avec une configuration générale en U. Ses extrémités libres (5b) sont fixées de toute manière appropriée sur le corps de la ponceuse à bras. Latéralement, le cadre (5) présente deux parties longitudinales (5a) de grande largeur parallèles entre elles et disposées de part et d'autre du corps de la ponceuse en se rejoignant à l'arrière de celle-ci par une partie de liaison (5c) constituant une zone de préhension pour l'opérateur, avec une forme recourbée le cas échéant pour former guidon de manutention.

Il convient dès lors d'exposer le fonctionnement du dispositif de l'invention en se référant, en particulier, aux figures 1 à 4.
Figure 1, l'opérateur effectue des opérations de ponçage ou surfaçage au sol, selon une amplitude très importante matérialisée figure 6 pouvant aller jusqu'à environ 300°. Cela est obtenu de part la position en surélévation du dispositif par rapport au portique et aussi à la faible hauteur du moyen (3) de préhension et de poussée de la structure roulante et au champ latéral donné à cette orientation angulaire limitée seulement par la poignée (3) de préhension de la structure roulante. Dans la position de la figure 1, le moyen de prise (6) et le boîtier de liaison avec la ponceuse sont verticaux et le cadre (5) dans une position plane orientée en oblique de haut en bas. L'opérateur peut donc travailler normalement, pousser la structure roulante et dans un effet de balayage selon l'amplitude désirée. La ponceuse à bras est parfaitement maintenue en position. L'opérateur agit sur la partie guidon (5c) du cadre (5) pour orienter angulairement ladite ponceuse à bras.
Figure 2, lorsque l'opérateur veut effectuer des opérations de ponçage et de surfaçage sur des plinthes, ou parties de murs, selon une hauteur acceptable par la manipulation de la ponceuse lorsque celle-ci est fixée à la structure roulante, il suffit à l'opérateur de desserrer la liaison boîtier et moyen de prise pour orienter différemment la ponceuse dans un plan à 90°. Dans ce cas, le cadre (5) entourant la ponceuse vient à la verticale et, par l'une des parties longitudinales (5a), il vient à droite ou à gauche en butée d'appui contre la partie d'appui de la plaque (11) fixée au socle (10) et au moyen de prise (6). Cela limite le basculement de la ponceuse.

Il y a lieu d'observer que, dans les deux positions des figures 1 et 2, la partie d'articulation entre le socle et la plateforme se trouve côté arrière du chariot.

En phase de stockage et de transport de la structure roulante, la ponceuse à bras peut être relevée à la verticale. Pour cela, et comme représenté figure 4, le dispositif est tourné à 180° et la partie d'articulation entre le socle et la plateforme se trouve orientée vers l'avant et la ponceuse à bras se trouve en position verticale dans le volume avant du châssis, par exemple, entre les longerons (1a) de ce dernier. La plaque (11) vient en butée limite d'articulation contre le chant supérieur horizontal du portique.

Dans le cas où l'opérateur veut effectuer librement des opérations de ponçage et surfaçage sur des murs à certaines hauteurs et/ou plafonds, il lui suffit de déverrouiller le boîtier de liaison avec le moyen de prise et d'effectuer les travaux qui lui sont nécessaires. Inversement, lorsque ses travaux sont finis, il remet en position la ponceuse à bras sur la structure roulante.

Par ailleurs, et accessoirement, pour donner une certaine autonomie à la ponceuse à bras, des batteries (B) peuvent être disposées en nombre sur la plateforme de la structure roulante, et aussi une pompe à eau (E), et/ou un aspirateur.

Les avantages ressortent bien de l'invention et, en particulier, on souligne la multifonctionnalité du dispositif de l'invention qui permet de positionner la ponceuse à bras dans différentes positions d'utilisation et aussi de stockage par un seul et même agencement de composants. Cette structure roulante est compacte et légère.

On souligne aussi l'amplitude de travail en ponçage au sol obtenu grâce à la spécificité du dispositif de l'invention. La mise en oeuvre est simple, peu coûteuse et offre une structure roulante extrêmement pratique à utiliser.

## Revendications

1. Structure roulante comprenant une ponceuse à bras autorisant un travail au sol, sur les murs et plinthes, **caractérisée en ce qu'**elle comprend un châssis (1) comprenant, dans sa partie médiane, un portique (1a) vertical prolongé à l'arrière par un plateau support (1d) horizontal récepteur d'accessoires et d'un profilé (3) de manutention, et autorisant, à l'avant du portique, le rangement et le stockage vertical de la ponceuse à bras,
et **en ce que** la structure roulante comprend, à partir dudit portique (1a), un dispositif (D) susceptible de recevoir, d'orienter et de positionner ladite ponceuse à bras (P) équipée d'un cadre (5) entourant son corps et d'un moyen de prise (6) de la ponceuse assujetti audit dispositif, ledit dispositif autorisant la mise en position de la ponceuse à bras dans des positions pour le ponçage et surfaçage de sols, pour le ponçage et surfaçage de plinthes et parois de murs, et son stockage à la verticale et autorisant l'enlèvement de la ponceuse à bras.

2. Structure roulante, selon la revendication 1, **caractérisée en ce que** le dispositif (D) comprend une plateforme (7) horizontale disposée en bout d'extrémité d'un tube (8) disposé et guidé tournant dans un manchon (9) disposé verticalement contre la face avant du portique (1a),
et **en ce que** la plateforme (7) reçoit une forme en chape (7a) autorisant l'articulation, par un axe de rotation (9a), d'un socle (10) sur lequel est fixée une plaque (11) support de l'extrémité (6a) du moyen de prise (6) de la ponceuse à bras,
et **en ce que** ledit tube est orientable dans son manchon dans le plan horizontal, et le moyen de prise (6) est apte à basculer par l'effet charnière donné entre le socle (10) et la plateforme (7) précités.

3. Structure roulante, selon l'une quelconque des revendications 1 et 2, **caractérisée en ce que** le moyen de prise (6) a une configuration sensiblement en « S allongé » pour permettre un déport de la ponceuse à bras qui va être fixée à son autre extrémité (6b) par le biais d'un boîtier de liaison (12).

4. Structure roulante, selon la revendication 3, **caractérisée en ce que** le boîtier de liaison (12) comprend deux parties articulées et assemblées par des moyens de liaison en faisant apparaître deux zones parallèles de fixation, d'une part de l'extrémité au moyen de prise (6) et, d'autre part, du corps de la ponceuse à bras, et des moyens de serrage et verrouillage assurant la liaison,
et **en ce que** le boîtier récepteur autorise l'orientation angulaire à 90° à droite ou à gauche de la ponceuse à bras.

5. Structure roulante, selon la revendication 2, **caractérisée en ce que** la plaque support (11) de liaison et de fixation du moyen de prise (6) déborde latéralement pour constituer des plans d'appui opposés contre lesquels viennent en butée les parties longitudinales (5a) du cadre (5) entourant la ponceuse dans certaines conditions de réalisation, après basculement à 90°, soit à droite, soit à gauche.

6. Structure roulante, selon la revendication 2, **caractérisée en ce que** l'articulation du socle (10) par rapport à la plateforme (7) à travers la chape (7a) est limitée angulairement selon une angulation de l'ordre de 90 à 110°, et **en ce que**, en situation relevée, le socle se trouve donc dans une position sensiblement à la verticale ou en oblique.

7. Structure roulante, selon les revendications 2 et 5, **caractérisée en ce que** le cadre (5) protecteur du corps de la ponceuse présente une configuration générale en U, avec ses extrémités libres (5b) fixées sur le corps de la ponceuse à bras et, latéralement, le cadre (5) présente deux parties longitudinales (5a) de grande largeur parallèles entre elles et disposées de part et d'autre du corps de la ponceuse en se rejoignant à l'arrière de celle-ci par une partie de liaison (5c) constituant une zone de préhension,
et **en ce que** lesdites parties (5a) sont susceptibles de venir en butée sur le plan d'appui établi sur la plaque support (11).

8. Structure roulante, selon la revendication 1, **caractérisée en ce que** le châssis comprend, dans sa partie sensiblement médiane, un portique (1a) vertical profilé en U avec, à l'avant de ce portique, des longerons (1b) parallèles et espacés dont les extrémités sont agencés pour recevoir les moyens de roulement (2a),
et **en ce que** lesdits longerons (1b) sont espacés entre eux pour définir un volume (V1) autorisant le passage d'une ponceuse à bras (P), des entretoises (1c) de rigidification étant disposées entre la face plane supérieure desdits longerons et la face avant du portique.

9. Structure roulante, selon la revendication 1, **caractérisée en ce que**, à l'arrière, le châssis présente un plateau support (1d) horizontal susceptible d'autoriser la réception d'accessoires du type bloc aspirateur (4), batteries (B), pompe à eau et, à l'arrière, se trouve ensuite le profilé (3) servant à la manutention du chariot, ledit profilé pouvant être pliable.

## Claims

1. Rolling structure including a long arm sander allowing work to be carried out on the floor, on walls and skirting boards, **characterized in that** it includes a chassis (1) including, in its median part, a vertical straddle frame (1a) extended to the rear by a horizontal bearing plate (1d) for the accommodation of attachments and a handling section (3), and, to the front of the straddle frame, allowing the long arm sander to be placed and stored upright,
and **in that** the rolling structure includes, starting from said straddle frame (1a), a device (D) able to accommodate, orientate and position said long arm sander (P) equipped with a framework (5) that surrounds its body and a means for picking up (6) the sander fixed to said device, said device allowing the long arm sander to be positioned in positions for sanding and surfacing floors, for sanding and surfacing skirting boards and wall facings, and to be stored upright and allowing the long arm sander to be removed.

2. Rolling structure, as claimed in claim 1, **characterized in that** the device (D) includes a horizontal platform (7) placed over the end of a tube (8) placed and guided in rotation in a sleeve (9) placed vertically against the front face of the straddle frame (1a),
and **in that** the platform (7) accommodates a clevis form (7a) allowing the articulation, via a rotation shaft (9a), of a plinth (10) to which is secured a plate (11) supporting the end (6a) of the long arm sander pick-up means (6), and **in that** said tube can be orientated in its sleeve in the horizontal plane, and the pick-up means (6) is capable of swinging by the hinge effect given between the aforementioned plinth (10) and the platform (7).

3. Rolling structure, as claimed in any one of claims 1 and 2, **characterized in that** the pick-up means (6) has a substantially "elongated S" configuration to allow an offset of the long arm sander which will be secured to its other end (6b) by means of a connection unit (12).

4. Rolling structure, as claimed in claim 3, **characterized in that** the connection unit (12) includes two parts articulated and assembled by connection means showing two parallel zones for securing, on the one hand, the end of the pick-up means (6) and, on the other hand, the body of the long arm sander, and tightening and locking means providing the connection, and **in that** the accommodating unit allows the long arm sander to be orientated angularly by 90° to right or left.

5. Rolling structure, as claimed in claim 2, **characterized in that** the bearing plate (11) for connecting and securing the pick-up means (6) extends laterally to constitute opposite bearing planes against which come into abutment the longitudinal parts (5a) of the framework (5) that surrounds the sander in some embodiment conditions, after a 90° swing, either to right, or to left.

6. Rolling structure, as claimed in claim 2, **characterized in that** the articulation of the plinth (10) relative to the platform (7) through the clevis (7a) is limited angularly to an angulation of about 90 to 110°,
and **in that**, in a raised situation, the plinth is therefore in a substantially vertical or oblique position.

7. Rolling structure, as claimed in claims 2 and 5, **characterized in that** the protective framework (5) of the sander body has a general U-shaped configuration, with its free ends (5b) secured to the body of the long arm sander and, laterally, the framework (5) has two longitudinal parts (5a) of significant width parallel to each other and placed on either side of the sander body meeting at the rear thereof via a connection part (5c) constituting a gripping zone,
and **in that** said parts (5a) are able to come into abutment on the bearing plane set up on the bearing plate (11).

8. Rolling structure, as claimed in claim 1, **characterized in that** the chassis includes, in its substantially median part, a vertical U-section straddle frame with, to the front of this straddle frame, spaced apart parallel spars (1b) the ends of which are arranged so as to accommodate the rolling means (2a), and **in that** said spars (1b) are spaced apart in order to define a volume (V1) allowing the long arm sander (P) to pass through, stiffening struts (1c) being placed between the plane upper face of said spars and the front face of the straddle frame.

9. Rolling structure, as claimed in claim 1, **characterized in that**, to the rear, the chassis has a horizontal bearing plate (1d) able to allow the accommodation of attachments such as a suction system (4), batteries (B), water pump and, to the rear, is then placed the section (3) used for handling the carriage, said section possibly being collapsible.

## Patentansprüche

1. Fahrbare Struktur mit einem Langhalsschleifer zum Arbeiten am Boden, an Wänden und Sockelleisten, **dadurch gekennzeichnet, dass** sie ein Fahrwerk (1) besitzt, das in seinen mittleren Teil einen vertikalen Portalrahmen (1a) umfasst, der hinten durch eine horizontale Trägerplatte (1d) für die Aufnahme von Zubehör und eines Profilteils (3) für die Handhabung verlängert wird und vorne, vor dem Portalrahmen, die Unterbringung und vertikale Lagerung des Langhalsschleifers ermöglicht, und dass die fahrbare Struktur ausgehend von dem besagten Portalrahmen (1a) eine Vorrichtung (D) für die Aufnahme, Ausrichtung und Positionierung des besagten Langhalsschleifers (P) umfasst, die mit einem sein Gehäuse umgebenden Rahmen (5) und einer von der besagten Vorrichtung abhängigen Greifeinrichtung (6) des Schleifgeräts ausgestattet ist, wobei diese Vorrichtung die Positionierung des Langhalsschleifers in Positionen für das Schleifen und Glätten von Böden, für das Schleifen und Glätten von Sockelleisten und Wänden sowie seine vertikale Aufbewahrung und das Herausnehmen des Langhalsschleifers ermöglicht.

2. Fahrbare Struktur nach Anspruch 1, **dadurch gekennzeichnet, dass** die Vorrichtung (D) eine waagrechte Plattform (7) umfasst, die am äußersten Ende eines Rohres (8) angeordnet ist, das drehbar in einer Muffe (9) geführt wird, die senkrecht an der Vorderseite des Portalrahmens (1a) angeordnet ist, und dass die Plattform (7) ein kappenartiges Formteil (7a) besitzt, das über eine Drehachse (9a) die gelenkige Lagerung eines Sockels (10) ermöglicht, an dem eine Trägerplatte (11) für das Endstück (6a) der Greifeinrichtung (6) des Langhalsschleifers befestigt ist,
und dass das besagte Rohr in seiner Muffe auf horizontaler Ebene schwenkbar und die Greifeinrichtung (6) aufgrund des Scharniereffekts zwischen dem Sockel (10) und der Plattform (7) kippbar ist.

3. Fahrbare Struktur nach einem der Ansprüche 1 und 2, **dadurch gekennzeichnet, dass** die Greifeinrichtung (6) ziemlich genau die Form eines "länglichen S" hat, um einen Versatz des Langhalsschleifers zu ermöglichen, der an seinem anderen Ende (6b) über ein Verbindungsgehäuse (12) befestigt wird.

4. Fahrbare Struktur nach Anspruch 3, **dadurch gekennzeichnet, dass** das Verbindungsgehäuse (12) zwei Teile umfasst, die gelenkig gelagert und durch Verbindungseinrichtungen miteinander verbunden sind, wobei zwei parallele Befestigungszonen - einerseits das Endstück mit der Greifeinrichtung (6) und andererseits das Gehäuse des Langhalsschleifers - und die Verbindung sichernde Festzieh- und Verriegelungseinrichtungen in Erscheinung treten,
und dass das aufnehmende Gehäuse die winkelige Ausrichtung des Langhalsschleifers um 90° nach rechts oder links ermöglicht.

5. Fahrbare Struktur nach Anspruch 2, **dadurch gekennzeichnet, dass** die Trägerplatte (11) für die Verbindung und Befestigung der Greifeinrichtung (6) seitlich hervorragt, um entgegengesetzte Auflageflächen zu bilden, gegen die die Längsteile (5a) des das Schleifgerät umgebenden Rahmens unter bestimmten Realisierungsbedingungen, nach dem Kippen um 90° rechts oder links, in Anschlag kommen.

6. Fahrbare Struktur nach Anspruch 2, **dadurch gekennzeichnet, dass** die gelenkige Lagerung des Sockels (10) gegenüber der Plattform (7) über die Kappe (7a) winkelig im Winkel von 90 bis 110° begrenzt ist und dass sich der Sockel daher in angehobener Stellung in einer ziemlich genau vertikalen oder schrägen Position befindet.

7. Fahrbare Struktur nach den Ansprüchen 2 und 5, **dadurch gekennzeichnet, dass** der das Gehäuse des Schleifgeräts schützende Rahmen (5) allgemeinen U-förmig ausgebildet ist, wobei die freien Enden (5b) am Gehäuse des Langhalsschleifers befestigt sind und der Rahmen (5) seitlich zwei sehr breite längliche Teile (5a) aufweist, die zueinander parallel und beiderseits des Schleifgerätegehäuses angeordnet sind und hinter dem Schleifgerät über ein Verbindungsteil (5c), das eine Greifzone bildet, zusammentreffen,
und dass die besagten Teile (5a) geeignet sind, an der Auflagefläche auf der Trägerplatte (11) in Anschlag zu kommen.

8. Fahrbare Struktur nach Anspruch 1, **dadurch gekennzeichnet, dass** das Fahrwerk ziemlich genau in seinem mittleren Teil einen U-förmig profilierten Portalrahmen (1a) und vor diesem Rahmen parallele und voneinander beabstandete Längsträger (1b) umfasst, deren Enden so ausgebildet sind, um Rolleinrichtungen (2a) aufzunehmen,
und dass die besagten Längsträger (1b) voneinander beabstandet sind, um ein Volumen (V1) zu beschreiben, das die Durchführung eines Langhalsschleifers (P) ermöglicht, wobei versteifende Distanzstücke (1c) zwischen der ebenen Oberseite der besagten Längsträger und der Vorderseite des Portalrahmens angeordnet sind.

9. Fahrbare Struktur nach Anspruch 1, **dadurch gekennzeichnet, dass** das Fahrwerk hinten eine horizontale Trägerplatte (1d) aufweist, die geeignet ist, die Aufnahme von Zubehörteilen vom Typ Saugblock (4), Batterien (B), Wasserpumpe zu ermöglichen, wobei sich dahinter dann das - gegebenenfalls umklappbare - Profilteil (3) für die Handhabung des Wagens befindet.
